# EUROPÄISCHE PATENTSCHRIFT

(11) **EP 0 990 781 B1**
(45) Veröffentlichungstag und Bekanntmachung des Hinweises auf die Patenterteilung: **31.03.2004**
(21) Anmeldenummer: 99116963.2
(22) Anmeldetag: 27.08.1999
(51) Int. Cl.: F02D 9/06

(54) **Motorbremsverfahren für eine aufgeladene Brennkraftmaschine**
Exhaust braking method for a supercharged engine
Méthode de frein moteur pour un moteur suralimenté

(30) Priorität: 29.09.1998 DE 19844573
(43) Veröffentlichungstag der Anmeldung: 05.04.2000
(73) Patentinhaber: DaimlerChrysler AG, 70567 Stuttgart (DE)
(72) Erfinder: Schmidt, Erwin, 73666 Baltmannsweiler (DE); Sumser, Siegfried, 70184 Stuttgart (DE)

(56) Entgegenhaltungen:
- WO-A-95/26466
- DE-A- 19 637 999
- DE-A- 19 750 331
- DE-C- 19 727 141

## Beschreibung

Die Erfindung betrifft ein Motorbremsverfahren für eine aufgeladene Brennkraftmaschine nach dem Oberbegriff des Anspruches 1.

Aus der DE 196 37 999 A1 ist eine Brennkraftmaschine mit einem Abgasturbolader bekannt, der eine Abgasturbine mit einer über ein verstellbares Leitgitter variabel einstellbaren Turbinengeometrie aufweist. Das Leitgitter umfaßt Leitschaufeln, die mit Hilfe eines Stellglieds so verstellt werden können, dass der wirksame Turbinenquerschnitt der Turbine verändert wird. Je nach Betriebszustand der Brennkraftmaschine können dadurch verschieden hohe Abgasgegendrücke im Abschnitt zwischen den Zylindern und der Turbine realisiert werden, wodurch die Leistung des Abgasturboladers je nach Bedarf eingestellt werden kann.

Um im Bremsbetrieb der Brennkraftmaschine eine Motorbremswirkung zu erzielen, wird das Leitgitter in eine Staustellung überführt, in der der Turbinenquerschnitt verringert ist, wodurch ein hoher Abgasgegendruck aufgebaut wird. Das Abgas strömt mit hoher Geschwindigkeit durch die Kanäle zwischen den Leitschaufeln und beaufschlagt das Turbinenrad mit einem hohen Impuls. Die Turbinenleistung wird auf den Verdichter übertragen, woraufhin die dem Motor zugeführte Verbrennungsluft vom Verdichter unter erhöhten Ladedruck gesetzt wird.

Dadurch wird der Zylinder eingangsseitig mit erhöhtem Druck beaufschlagt, ausgangsseitig liegt zwischen dem Zylinderauslaß und dem Abgasturbolader ein erhöhter Abgasgegendruck an, der dem Abblasen der im Zylinder verdichteten Luft in den Abgasstrang hinein entgegenwirkt. Im Motorbremsbetrieb muß der Kolben im Verdichtungs- und Ausschiebehub Kompressionsarbeit gegen den hohen Überdruck im Abgasstrang verrichten, wodurch eine starke Bremswirkung erreicht wird.

Der Erfindung liegt das Problem zugrunde, das Verhalten der Motorbremse mit einfachen Maßnahmen in der Weise zu beeinflussen, dass eine an unterschiedliche Situationen angepaßte Bremsung möglich ist.

Dieses Problem wird erfindungsgemäß mit den Merkmalen des Anspruches 1 gelöst.

Durch die Vorgabe von zwei Brems-Einstellungen bzw. Bremspositionen der variablen Turbinengeometrie wird eine Bandbreite für die Bewegung des den wirksamen Turbinenquerschnitt beeinflussenden Bauteils definiert, innerhalb der die variable Turbinengeometrie in Abhängigkeit der aktuell vorliegenden Situation unterschiedliche Stellungen einnehmen kann. Die harte und die weiche Brems-Einstellung markieren hierbei Grenzwerte innerhalb der maximal möglichen Positionen, die durch die Staustellung mit minimalem Turbinenquerschnitt und die Öffnungsstellung mit maximalem Turbinenquerschnitt gekennzeichnet sind; die durch die harte und die weiche Brems-Einstellung markierte Bandbreite stellt einen Ausschnitt innerhalb der maximal möglichen, durch Anschläge begrenzten Positionen der Turbinengeometrie dar. In der harten Brems-Einstellung ist der wirksame Turbinenquerschnitt stärker reduziert als in der weichen Brems-Einstellung, so dass in der harten Brems-Einstellung ein höherer Abgasgegendruck im Abgasstrang stromauf der Turbine entsteht und auch eine höhere Motorbremsleistung erzeugt werden kann als in der weicheren Brems-Einstellung. Zwischen den beiden Brems-Einstellungen sind beliebige Einstellungen der variablen Turbinengeometrie möglich.

Die harte Brems-Einstellung und die weiche Brems-Einstellung stehen in einem bestimmten Verhältnis zu einer der befeuerten Antriebsbetriebsweise zugeordneten Ausgangsstellung der Turbinengeometrie. Bei befeuertem Antrieb nimmt die Turbinengeometrie in der Ausgangsstellung ihren kleinsten Querschnitt ein in dieser Betriebsweise ein, der von der Ausgangsstellung beginnend mit zunehmender Last bzw. Drehzahl weiter geöffnet wird, wobei der Turbinenquerschnitt in Ausgangsstellung üblicherweise weiter geöffnet ist als in Staustellung. Erfindungsgemäß ist nun vorgesehen, dass die harte Brems-Einstellung zwischen der Staustellung mit kleinstmöglichem Turbinenquerschnitt und der Ausgangsstellung und die weiche Brems-Einstellung zwischen der Ausgangsstellung und der Öffnungsstellung mit größtmöglichem Turbinenquerschnitt liegt. Die beiden Brems-Einstellungen liegen somit diesseits und jenseits der Ausgangsstellung für den befeuerten Betrieb.

Dadurch wird einerseits ein ausreichend breites Bewegungsband für die variable Turbinengeometrie festgelegt, das die Erzeugung ausreichend hoher Bremsleistungen im Bereich der harten Brems-Einstellung erlaubt und darüberhinaus kleinere Motorbremsleistungen im Bereich der weichen Brems-Einstellung zuläßt.

Andererseits wird der Bereich des die variable Turbinengeometrie verstellenden Stellwegs stark reduziert. Es reicht aus, die Einstellung der variablen Turbinengeometrie in einem kleineren Bereich zu variieren, der jedoch die wichtigsten Motorbremsleistungs-Abschnitte erfaßt. Dies hat den Vorteil, dass ein kleiner Stellweg für die variable Turbinengeometrie große Änderungen der Motorbremsleistung erlaubt.

Da nur relativ kleine Stellwege aufgebracht werden müssen, kann die Turbinengeometrie mit geringem Aufwand und in kurzer Zeit zwischen den verschiedenen Bremspositionen verstellt werden. Dadurch ist es möglich, auf neue Fahrsituationen schnell zu reagieren und das dynamische Verhalten des Fahrzeugs zu beeinflussen. Befindet sich beispielsweise die Turbinengeometrie in der harten Brems-Einstellung mit entsprechend hoher Motorbremsleistung, so zeigt der Lader ein schnelles Ansprechverhalten. Befindet sich die Turbinengeometrie in der weichen Brems-Einstellung mit entsprechend geringerer Motorbremsleistung, so erfolgt ein gleichmäßiges, weiches Einsetzen der Motorbremse, was geringere Kräfte auf die gebremsten Räder und kleinere Geschwindigkeitsänderungen zur Folge hat. Bei einer weicheren Einstellung der Motorbremse wird destabilisierender Radschlupf vermieden, wohingegen bei einer härteren Einstellung maximale Motorbremsleistungen erreicht werden können. Der Wechsel von harter Einstellung zu weicher Einstellung und umgekehrt kann mit kurzen Stellwegen bei geringstmöglichem Zeitverlust realisiert werden.

Zweckmäßig liegt die Ausgangsstellung im Bereich des größten Gradienten der Motorbremsleistungs-Stellweg-Kurve. Geringfügige Änderungen im Stellweg der variablen Turbinengeometrie bewirken eine maximale Änderung in der Motorbremsleistung. Die harte Brems-Einstellung und die weiche Brems-Einstellung befinden sich zu beiden Seiten dieses Punktes im Bereich mit hohem Gradienten, so daß mit einem kurzen Stellweg ein großes Motorbremsleistungsspektrum abgedeckt wird.

Die harte Brems-Einstellung liegt im Motorbremsleistungs-Maximum, das sich nahe der Staustellung bei kleiner Öffnung der Turbinengeometrie befindet. Im Motorbremsleistungs-Maximum wird durch die Reduzierung des wirksamen Turbinenquerschnitts ein hoher Abgasgegendruck erzeugt, andererseits kann durch die offenen Kanäle der Turbinengeometrie Abgas mit hohen Strömungsgeschwindigkeiten strömen und einen großen Strömungsimpuls auf das Turbinenrad übertragen.

Die weichere Brems-Einstellung ist durch eine geringere Motorbremsleistung gekennzeichnet. Bevorzugt wird die weichere Brems-Einstellung so gewählt, dass die in dieser Einstellung erreichbare Motorbremsleistung geringer ist als in Staustellung der variablen Turbinengeometrie, in der eine deutlich unterhalb des Maximums liegende Motorbremsleistung erreicht wird. Die Motorbremsleistung in der weicheren Einstellung beträgt insbesondere nicht mehr als 50% der Bremsleistung in der harten Einstellung. Das mit diesen Einstellungen gewonnene Bremsleistungsspektrum reicht aus, um für alle üblicherweise auftretenden Fahrsituationen die erforderliche Motorbremsleistung bereitzustellen.

In einer weiteren vorteilhaften Ausführung wird der Stellweg, der zum Verstellen der variablen Turbinengeometrie von der harten Brems-Einstellung zur Ausgangsstellung im befeuerten Betrieb erforderlich ist, gleich groß gewählt wie der Stellweg, der zum Verstellen von der Ausgangsstellung zur weichen Brems-Einstellung erforderlich ist. Diese Ausführung zeichnet sich durch eine symmetrische Lage der Antriebs-Ausgangsstellung zwischen den beiden Brems-Einstellungen aus, so dass von der Antriebs-Ausgangsstellung in Richtung beider Brems-Einstellungen jeweils gleich Stellwege aufgebracht werden müssen.

Die Entscheidung über die aufzubringende Motorbremsleistung kann durch einen automatischen Reglereingriff beeinflußt werden, wobei als Entscheidungskriterium verschiedene Zustandsgrößen des Fahrzeugs bzw. sonstige Betriebsgrößen herangezogen werden, insbesondere die Straßenneigung, die Fahrzeugverzögerung und die Temperatur der Radbremsen. Als weitere Einflußgröße kann bei Gespannfahrzeugen der Schub des Anhängers auf die Zugmaschine berücksichtigt werden. Diese Regelgrößen können mit einem manuellen Eingriff, insbesondere der Geschwindigkeitsvorgabe in einer Tempomatfunktion, kombiniert werden.

Weitere Vorteile und zweckmäßige Ausführungsformen sind den weiteren Ansprüchen, der Figurenbeschreibung und den Zeichnungen zu entnehmen. Es zeigen:
- Fig. 1a: ein Schaubild mit der Funktion des wirksamen Turbinenquerschnitts in Abhängigkeit des Stellwegs der variablen Turbinengeometrie, mit eingetragenen Bremspunkten,
- Fig. 1b: ein Schaubild mit der Funktion der Motorbremsleistung in Abhängigkeit des Stellwegs der variablen Turbinengeometrie,
- Fig. 2: eine schematische Darstellung einer Turbine mit variabler Turbinengeometrie und den die Geometrie beeinflussenden Zustands- und Betriebsgrößen,
- Fig. 3: eine variable Turbinengeometrie in Gestalt eines Leitgitters mit Drehschaufeln.

Die in Fig. 1a dargestellte Funktion zeigt den Verlauf des wirksamen Turbinenquerschnitts A_{T} in Abhängigkeit des Stellwegs s eines Stellglieds, welches die variable Turbinengeometrie in der Abgasturbine eines Abgasturboladers beaufschlagt. Der Turbinenquerschnitt kann auf ein Minimum A_{T,min} reduziert werden, das einer Staustellung der variablen Turbinengeometrie mit einem Stellweg s = 0 entspricht. Von dem Minimum A_{T,min} ausgehend steigt der Turbinenquerschnitt A_{T} bis zu einem Maximum A_{T,max} stetig und kontinuierlich an, das bei maximalem Stellweg sₘₐₓ in Öffnungsstellung der variablen Turbinengeometrie erreicht wird. Die Funktion des Turbinenquerschnitts A_{T} steigt degressiv an.

Unmittelbar benachbart zur Staustellung mit minimalem Strömungsquerschnitt A_{T,min} ist ein erster Punkt A_{T,h} eingetragen, der im folgenden als harte Brems-Einstellung bezeichnet wird. Die harte Brems-Einstellung A_{T,h} wird bei einem Stellweg sₕ des die variable Turbinengeometrie beaufschlagenden Stellglieds erreicht. Im weiteren Verlauf wird bei einem Stellweg s_{A} ein Punkt A_{T,A} erreicht, der eine Antriebs-Ausgangsstellung der Turbinengeometrie in der befeuerten Antriebsbetriebsweise markiert. Die Antriebs-Ausgangsstellung A_{T,A} bezeichnet denjenigen Punkt mit minimalem Strömungsquerschnitt auf der Kurve, von dem ausgehend die variable Turbinengeometrie im befeuerten Antriebsbetrieb in Pfeilrichtung 1 in Richtung größerer Turbinenquerschnitte verstellt wird.

Bei einem Stellweg s_{w} wird eine weiche Brems-Einstellung A_{T,w} erreicht. In der weichen Brems-Einstellung A_{T,w} ist der Turbinenquerschnitt weiter geöffnet als in der Antriebs-Ausgangsstellung A_{T,A}, in der der Turbinenquerschnitt wiederum weiter geöffnet ist als in der harten Brems-Einstellung A_{T,h}.

Die harte Brems-Einstellung A_{T,h}, die Antriebs-Ausgangsstellung A_{T,A} und die weiche Brems-Einstellung A_{T,w} markieren einstellbare, vorgebbare bzw. in einer Regel- und Steuereinheit der Brennkraftmaschine speicherbare oder programmierbare Punkte der Funktion des Turbinenquerschnitts A_{T}. Im Motorbremsbetrieb kann die variable Turbinengeometrie der Abgasturbine nur zwischen der harten Brems-Einstellung A_{T,h} und der weichen Brems-Einstellung A_{T,w} verstellt werden. Der Bereich zwischen harter und weicher Brems-Einstellung markiert ein Bremsband 2 innerhalb des maximal möglichen Bereiches zwischen dem Turbinenquerschnitts-Minimum A_{T,min} und dem Turbinenquerschnitts-Maximum A_{T,max}, wobei das Bremsband 2 die Antriebs-Ausgangsstellung A_{T,A} einschließt.

Die Antriebs-Ausgangsstellung A_{T,A} liegt etwa in der Mitte zwischen harter und weicher Brems-Einstellung A_{T,h} bzw. A_{T,w}. Der Stellweg zwischen sₕ und s_{A} ist etwa gleich groß wie der Stellweg zwischen s_{A} und s_{w}.

Die Motorbremsleistungs-Kurve P_{Br} gemäß Fig. 1b ist ebenfalls in Abhängigkeit des Stellwegs s aufgezeichnet. Bei einem Stellweg s = 0 - der Staustellung der variablen Turbinengeometrie - nimmt die Anfangs-Motorbremsleistung M_{Br,0} einen mittleren Wert ein. In diesem Punkt ist das einstellbare Bauteil der variablen Turbinengeometrie maximal geschlossen. Die verbleibenden offenen Strömungskanäle im engsten Turbinenquerschnitt ermöglichen in nur geringem Maße ein Durchströmen aufgestauten Abgases zur Erzeugung von Turbinenleistung.

Mit sich öffnender Turbinengeometrie bei anwachsendem Stellweg s steigt die Motorbremsleistung M_{Br} sehr stark bis zu einem Maximum P_{Br,max} an, das beim Stellweg sₕ mit zugehöriger Brems-Einstellung A_{T,h} (Fig. 1a) erreicht wird. Der Anstieg der Motorbremsleistung liegt an dem höheren Luftdurchsatz durch die offenen Strömungskanäle der Turbinengeometrie und der höheren, auf die Turbine übertragenen Leistung. Das Motorbremsleistungs-Maximum P_{Br,max} ist zugleich die der harten Brems-Einstellung zugeordnete harte Bremsleistung P_{Br,h}.

Anschließend sinkt die Motorbremsleistung zunächst steil abfallend und im weiteren Verlauf flacher abfallend bis auf einen Minimalwert P_{Br,min} ab, der beim maximal möglichen Stellweg sₘₐₓ erreicht wird.

Zwischen dem Motorbremsleistungs-Maximum P_{Br,max} und dem Motorbremsleistungs-Minimum P_{Br,min} sind zwei Punkte P_{A} und P_{Br,w} bei zugeordneten Stellwegen s_{A} bzw. s_{w} eingetragen, die die Ausgangs-Antriebsleistung P_{A} im befeuerten Betrieb und die der weichen Brems-Einstellung zugeordnete weiche Bremsleistung P_{Br,w} markieren. Die Ausgangs-Antriebsleistung P_{A} liegt mittig zwischen harter und weicher Bremsleistung P_{Br,h} bzw. P_{Br,w} im Bereich des größten Gradienten der Kurve. Die weiche Bremsleistung P_{Br,w} liegt geringfügig unterhalb der Anfangs-Motorbremsleistung M_{Br,0}. Die weiche Bremsleistung P_{Br,w} beträgt maximal die Hälfte des Motorbremsleistungs-Maximums P_{Br,max}.

Es kann gegebenenfalls zweckmäßig sein, den Punkt der weichen Bremsleistung P_{Br,w} näher in Richtung der Ausgangs-Antriebsleistung P_{A} oder näher in Richtung des Motorbremsleistungs-Minimums P_{Br,min} zu verschieben. Bei einer Verschiebung in Richtung der Ausgangs-Antriebsleistung P_{A} wird der Stellweg s für die Einstellung der variablen Turbinengeometrie zwischen harter und weicher Einstellung verkürzt. Bei einer Verschiebung in Richtung des Motorbremsleistungs-Minimums P_{Br,min} wird ein größeres Motorbremsleistungs-Spektrum abgedeckt.

Fig. 2 zeigt in schematischer Darstellung eine Abgasturbine 3, die mit variabler Turbinengeometrie 4 zur veränderlichen Einstellung des wirksamen Turbinenquerschnitts ausgestattet ist. Die variable Turbinengeometrie 4, die beispielsweise als Leitgitter mit drehbaren Leitschaufeln ausgeführt ist, wird von einem Stellglied 5 um den Stellweg s verstellt. Das Stellglied 5, insbesondere ein elektrisch zu betätigender Aktuator, empfängt Stellsignale von einem Regler 6, der als Eingangssignale Informationen über den Betriebszustand der Brennkraftmaschine bzw. des Fahrzeugs erhält und aus den Eingangssignalen die Stellsignale generiert. Der Regler 6 kommuniziert mit diversen Baueinheiten, in denen Signale generiert bzw. eingegeben werden.

In einer manuellen Einstellung 7 kann der Fahrer stufenlos zwischen einer vorgegebenen maximalen, harten und einer vorgegebenen minimalen, weichen Brems-Einstellung wählen. Die gewählte Brems-Einstellung wird zur weiteren Verarbeitung als Eingangssignal dem Regler 6 zugeführt. Eine manuelle Eingabe ist nicht zwingend erforderlich, es kann zweckmäßig sein, im Regler 6 automatisch einen optimalen Wert für die Motorbremsleistung ermitteln zu lassen. Bei Konflikten zwischen einer manuellen Eingabe und einem vom Regler 6 errechneten optimalen Wert wird der Reglerwert bevorzugt. Die manuelle Einstellung 7 kann über einen Schalter 13 ein- bzw. ausgeschaltet werden.

Als weitere Eingangssignale werden dem Regler 6 die aktuelle Straßenneigung, gemessen mit einem Neigungssensor 8, der aktuelle Schub, insbesondere bei Gespannfahrzeugen, gemessen mit einem Schub- bzw. Kräftesensor 9, die aktuelle Verzögerung, gemessen mit einem Verzögerungssensor 10, und die aktuelle Temperatur der Radbremsen, gemessen mit einem Temperatursensor 11, übermittelt. In einer weiteren Einheit 12 werden weitere Motorund Fahrzeug-Betriebsgrößen wie Motordrehzahl, Last etc. bereitgehalten und an den Regler 6 als Eingangssignale übertragen. Der Regler 6 errechnet aus den Eingangssignalen den jeweils optimalen Wert der Motorbremsleistung innerhalb des vorgegebenen Bremsbandes.

Fig. 3 zeigt eine variable Turbinengeometrie, ausgeführt als Leitgitter 14 mit Leitschaufeln 15. Das Leitgitter 14 befindet sich im Turbineneintrittsquerschnitt der Abgasturbine. Durch eine Drehung der drehbaren Leitschaufeln 15 um ihren Drehpol 16 kann der Spaltquerschnitt 17 zwischen zwei benachbarten Leitschaufeln 15 variiert werden, wodurch der wirksame Turbinenquerschnitt variabel eingestellt werden kann. In der in Fig. 3 gezeigten Darstellung ist der Spaltquerschnitt 17 auf ein Minimum reduziert. Der wirksame Turbinenquerschnitt ist dadurch ebenfalls minimal; die variable Turbinengeometrie nimmt ihre Staustellung ein.

Gemäß einer zweckmäßigen Weiterbildung ist vorgesehen, die Turbinengröße optimal auf die verwendete Brennkraftmaschine anzupassen, um hohe Motorbremsleistungen bei relativ niedrigen thermischen Belastungen zu ermöglichen. Hierfür wird ein Turbobremsfaktor TBF definiert, der gemäß der Beziehung${\text{TBF = A}}_{\text{T,h}} {\text{* D}}_{\text{T}} {\text{/V}}_{\text{H}}$ aus dem freien Strömungsquerschnitt A_{T,h} im Abgasweg zur Turbine bei maximaler Bremsleistung - der harten Brems-Einstellung -, dem Eintrittsdurchmesser D_{T} des Turbinenrades und dem Hubvolumen V_{H} der Brennkraftmaschine berechnet wird. Für kleine Abgasturbolader, die bevorzugt in Personenkraftwagen und in Motorrädern eingesetzt werden, liegt der Turbobremsfaktor TBF bei einem Wert kleiner als 2 ‰. Der Wert kann gegebenenfalls kleiner als 0.5 ‰ sein.

Für größere Motoren, insbesondere für schwere Nutzfahrzeuge, liegt der Turbobremsfaktor in der Größenordnung von kleiner als 5 ‰ bevorzugt in einem Bereich zwischen 1 ‰ und 3 ‰.

Bei kleinen Motoren kann es aus Platzgründen zweckmäßig sein, auf gesondert ausgebildete Bremsventile zu verzichten. Im Motorbremsbetrieb werden die Auslaßventile der Zylinder mit der für den befeuerten Antriebsbetrieb vorgesehenen Ladungswechsel-Ventilsteuerung betrieben.

## Patentansprüche

1. Motorbremsverfahren für eine aufgeladene Brennkraftmaschine, die einen Abgasturbolader mit einer Turbine (3) mit variabler Turbinengeometrie (4) aufweist, welche zwischen einer Staustellung mit kleinstmöglichem Turbinenquerschnitt (A_{T}) und einer Öffnungsstellung mit größtmöglichem Turbinenquerschnitt (A_{T}) verstellbar ist,
**dadurch gekennzeichnet,**
- **daß** im Motorbremsbetrieb eine zulässige Turbinenquerschnitts-Bandbreite innerhalb des Bereichs zwischen Staustellung und Öffnungsstellung für die Einstellung der variablen Turbinengeometrie (4) vorgegeben wird, wobei die Turbinenquerschnitts-Bandbreite von einer harten Brems-Einstellung (A_{T,h}) und einer weichen Brems-Einstellung (A_{T,w}) begrenzt wird, die vorgebbare Grenzwerte darstellen,
- **daß** die harte Brems-Einstellung (A_{T,h}) zwischen der Staustellung und einer der befeuerten Antriebsbetriebsweise zugeordneten Antriebs-Ausgangsstellung (A_{T,A}) und die weiche Brems-Einstellung (A_{T,w}) zwischen der Antriebs-Ausgangsstellung (A_{T,A}) und der Öffnungsstellung liegt, wobei in der Antriebs-Ausgangsstellung die Turbinengeometrie in der befeuerten Antriebsbetriebsweise ihren kleinsten Querschnitt einnimmt,
- **daß** in der harten Brems-Einstellung (A_{T,h}) das Motorbremsleistungs-Maximum (P_{Br,max}) erreicht wird.

2. Motorbremsverfahren nach Anspruch 1,
**dadurch gekennzeichnet,**
**daß** die Antriebs-Ausgangsstellung (A_{T,A}) in einer Motorbremsleistungs-Stellweg-Kurve im Bereich des größten Gradienten der Kurve zwischen dem Motorbremsleistungs-Maximum (P_{Br,max}) und dem Motorbremsleistungs-Minimum (P_{Br,min}) liegt.

3. Motorbremsverfahren nach Anspruch 1 oder 2,
**dadurch gekennzeichnet,**
**daß** in der weichen Brems-Einstellung (A_{T,w}) eine geringere Motorbremsleistung erreicht wird als in Staustellung der variablen Turbinengeometrie (4).

4. Motorbremsverfahren nach einem der Ansprüche 1 bis 3,
**dadurch gekennzeichnet,**
**daß** in der weichen Brems-Einstellung (A_{T,w}) die Motorbremsleistung (P_{Br,w}) maximal 50 % der in der harten Brems-Einstellung (A_{T,h}) erreichbaren Motorbremsleistung (P_{Br,h}) beträgt.

5. Motorbremsverfahren nach einem der Ansprüche 1 bis 4,
**dadurch gekennzeichnet,**
**daß** der Stellweg (s) zum Verstellen der variablen Turbinengeometrie (4) zwischen der harten Brems-Einstellung (A_{T,h}) und der Antriebs-Ausgangsstellung (A_{T,A}) gleich groß ist wie der Stellweg (s) zum Verstellen der variablen Turbinengeometrie (4) zwischen der Ausgangsstellung (A_{T,A}) auf die weiche Brems-Einstellung (A_{T,w}).

6. Motorbremsverfahren nach einem der Ansprüche 1 bis 5,
**dadurch gekennzeichnet,**
**daß** die variable Turbinengeometrie (4) manuell zwischen der harten und der weichen Brems-Einstellung (A_{T,h}, A_{T,w}) verstellbar ist.

7. Motorbremsverfahren nach einem der Ansprüche 1 bis 6,
**dadurch gekennzeichnet,**
**daß** die variable Turbinengeometrie (4) in Abhängigkeit von Motorzustandsgrößen und/oder Betriebsgrößen automatisch zwischen der harten und der weichen Brems-Einstellung (A_{T,h}, A_{T,w}) verstellbar ist.

8. Motorbremsverfahren nach Anspruch 7,
**dadurch gekennzeichnet,**
**daß** zur Einstellung der variablen Turbinengeometrie (4) die Straßenneigung erfaßt wird.

9. Motorbremsverfahren nach Anspruch 7 oder 8,
**dadurch gekennzeichnet,**
**daß** zur Einstellung der variablen Turbinengeometrie (4) der auf das Fahrzeug wirkende Schub erfaßt wird.

10. Motorbremsverfahren nach einem der Ansprüche 7 bis 9,
**dadurch gekennzeichnet,**
**daß** zur Einstellung der variablen Turbinengeometrie (4) die Fahrzeugverzögerung erfaßt wird.

11. Motorbremsverfahren nach einem der Ansprüche 7 bis 10,
**dadurch gekennzeichnet,**
**daß** zur Einstellung der variablen Turbinengeometrie (4) die Temperatur der Radbremsen erfaßt wird.

12. Motorbremsverfahren nach einem der Ansprüche 1 bis 11,
**dadurch gekennzeichnet,**
**daß** als variable Turbinengeometrie (4) ein Leitgitter (14) mit drehbaren Leitschaufeln (15) verwendet wird.

13. Motorbremsverfahren nach einem der Ansprüche 1 bis 12,
**dadurch gekennzeichnet,**
**daß** ein auf den Motorbremsbetrieb bei maximaler Bremsleistung (P_{Br, max}) der Brennkraftmaschine bezogener Turbobremsfaktor TBF gemäß der Beziehung${\text{TBF = A}}_{\text{T,h}} {\text{* D}}_{\text{T}} {\text{/V}}_{\text{H}}$ aus den Parametern
A_{T,h} harte Brems-Einstellung (freier Strömungsquerschnitt im Abgasweg zur Turbine bei maximaler Bremsleistung)
D_{T} Eintrittsdurchmesser des Turbinenrades
V_{H} Hubvolumen der Brennkraftmaschine
ermittelt wird, wobei der Turbobremsfaktor TBF bei Nutzfahrzeugen kleiner als 0.005 (5 ‰), bei Personenkraftwagen und Motorrädern kleiner als 0.002 (2 ‰) ist.

14. Motorbremsverfahren nach Anspruch 13,
**dadurch gekennzeichnet,**
**daß** der Turbobremsfaktor TBF kleiner als 0.0005 (0.5 ‰) ist.

15. Motorbremsverfahren nach einem der Ansprüche 1 bis 14,
**dadurch gekennzeichnet,**
**daß** bei aktivierter Motorbremse die Auslaßventile der Zylinder mit der für den befeuerten Antriebsbetrieb vorgesehenen Ladungswechsel-Ventilsteuerung betrieben werden.

## Claims

1. Engine braking procedure for a supercharged internal combustion engine featuring a turbocharger with a turbine (3) with variable turbine geometry (4) adjustable between a back-pressure position with the smallest possible turbine cross-section (AT) and an open position with the largest possible turbine cross-section (AT),
**characterised in that**
- in engine braking mode, a permissible turbine cross-section bandwidth within the range between back-pressure position and open position is preset for the adjustment of the variable turbine geometry (4), whereby the turbine cross-section bandwidth is limited by a hard brake setting (A_{T, h}) and a soft brake setting (A_{T, w}), which represent presettable limit values
- the hard brake setting (A_{T, h}) lies between the back-pressure position and a drive starting position (A_{T, A}) assigned to the fired drive mode and the soft brake setting (A_{T, w}) lies between the drive starting position (A_{T, A}) and the open position, whereby, in the drive starting position, the turbine geometry adopts its smallest cross-section in the fired drive mode,
- the maximum engine braking power (P_{Br, max}) is reached in the hard brake setting (A_{T, h}).

2. Engine braking procedure according to claim 1,
**characterised in that**
the drive starting position (A_{T, A}) lies in the range of the maximum gradient between the maximum engine braking power (P_{Br, max}) and the minimum engine braking power (P_{Br, min}) in an engine braking power / regulating distance graph.

3. Engine braking procedure according to claim 1 or 2,
**characterised in that**
in the soft brake setting (A_{T,w}) a lower engine braking power is achieved than in the back-pressure setting of the variable turbine geometry (4).

4. Engine braking procedure according to any of claims 1 to 3,
**characterised in that**
in the soft brake setting (A_{T, w}) the engine braking power (P_{Br, w}) is a maximum of 50% of the engine braking power (P_{Br, h}) achievable in the hard brake setting (A_{T, h}).

5. Engine braking procedure according to any of claims I to 4,
**characterised in that**
the regulating distance (s) for adjusting the variable turbine geometry (4) between the hard brake setting (A_{T, h}) and the drive starting position (A_{T, A}) is equal to the regulating distance (s) for adjusting the variable turbine geometry (4) between the drive starting position (A_{T, A}) and the soft brake setting (A_{T, w}).

6. Engine braking procedure according to any of claims 1 to 5,
**characterised in that**
the variable turbine geometry (4) is manually adjustable between the hard and the soft brake settings (A_{T, h}, A_{T, w}).

7. Engine braking procedure according to any of claims 1 to 6,
**characterised in that**
the variable turbine geometry (4) is automatically adjustable between the hard and the soft brake settings (A_{T, h}, A_{T, w}) in dependence on engine state variables and/or operating variables.

8. Engine braking procedure according to claim 7,
**characterised in that**
the gradient of the road is detected for the adjustment of the variable turbine geometry (4).

9. Engine braking procedure according to claim 7 or 8,
**characterised in that**
the thrust acting on the vehicle is detected for the adjustment of the variable turbine geometry (4).

10. Engine braking procedure according to any of claims 7 to 9,
**characterised in that**
the deceleration of the vehicle is detected for the adjustment of the variable turbine geometry (4).

11. Engine braking procedure according to any of claims 7 to 10,
**characterised in that**
the temperature of the wheel brakes is detected for the adjustment of the variable turbine geometry (4).

12. Engine braking procedure according to any of claims 1 to 11,
**characterised in that**
guide baffles (14) with rotating guide vanes (15) are used as variable turbine geometry (4).

13. Engine braking procedure according to any of claims 1 to 12,
**characterised in that**
a turbo braking factor TBF relating to the engine braking mode at maximum braking power (P_{Br,max}) of the internal combustion engine is determined according to the relation${\text{TBF = A}}_{\text{T, h}} {\text{* D}}_{\text{T}} {\text{/V}}_{\text{H}}$ from the parameters
A_{T, h} hard brake setting (free flow cross-section in the exhaust gas path to the turbine at maximum braking power)
D_{T} intake diameter of the turbine wheel
V_{H} displacement of the internal combustion engine,
whereby the turbo braking factor TBF is less than 0.005 (5 ‰) for commercial vehicles and less than 0.002 (2 ‰) for cars and motorcycles.

14. Engine braking procedure according to claim 13,
**characterised in that**
the turbo braking factor TBF is less than 0.005 (5 ‰).

15. Engine braking procedure according to any of claims 1 to 14,
**characterised in that**
when the engine brake is activated, the outlet valves of the cylinders are operated by the charge changing valve control provided for the fired drive mode.

## Revendications

1. Procédé de freinage par frein moteur destiné à un moteur à combustion interne suralimenté comprenant un turbocompresseur à gaz d'échappement avec une turbine (3) à géométrie de turbine (4) variable, qui peut être réglée entre une position de retenue dynamique avec une section de turbine (A_{T}) la plus petite possible, et une position d'ouverture avec une section de turbine (A_{T}) la plus grande possible,
**caractérisé**
- **en ce que** dans le mode de fonctionnement en frein moteur, on prescrit une largeur de bande de section de turbine admissible à l'intérieur de la plage entre la position de retenue dynamique et la position d'ouverture pour le réglage de la géométrie de turbine (4) variable, la largeur de bande de section de turbine étant délimitée par un réglage de freinage dur (A_{T,h}) et un réglage de freinage doux (A_{T,w}), qui représentent des valeurs limites pouvant être prescrites,
- **en ce que** le réglage de freinage dur (A_{T,h}) se situe entre la position de retenue dynamique et une position initiale d'entraînement (A_{T,A}) associée au mode de fonctionnement à entraînement par allumage, et le réglage de freinage doux (A_{T,w}) se situe entre la position initiale d'entraînement (A_{T,A}) et la position d'ouverture, la géométrie de turbine prenant, dans la position initiale d'entraînement, dans le mode de fonctionnement à entraînement par allumage, sa plus petite section,
- **en ce que** l'on atteint le maximum de la puissance de freinage par frein moteur (P_{Br,max}) pour le réglage de freinage dur (A_{T,h}).

2. Procédé de freinage par frein moteur selon la revendication 1, **caractérisé en ce que** la position initiale d'entraînement (A_{T,A}) se situe, sur une courbe puissance de freinage par frein moteur - course de réglage, dans la zone du plus grand gradient de la courbe entre le maximum de la puissance de freinage par frein moteur (P_{Br,max}) et le minimum de la puissance de freinage par frein moteur (P_{Br,min}).

3. Procédé de freinage par frein moteur selon la revendication 1 ou 2, **caractérisé en ce que** pour le réglage de freinage doux (A_{T,w}), on atteint une puissance de freinage par frein moteur moindre que dans la position de retenue dynamique de la géométrie de turbine variable (4).

4. Procédé de freinage par frein moteur selon l'une des revendications 1 à 3, **caractérisé en ce que** pour le réglage de freinage doux (A_{T,w}), la puissance de freinage par frein moteur (P_{Br,w}) vaut au maximum 50% de la puissance de freinage par frein moteur (P_{Br,h}) pouvant être atteinte pour le réglage de freinage dur (A_{T,h}).

5. Procédé de freinage par frein moteur selon l'une des revendications 1 à 4, **caractérisé en ce que** la course de réglage (s) pour régler la géométrie de turbine variable (4) entre le réglage de freinage dur (A_{T,h}) et la position initiale d'entraînement (A_{T,A}), est de la même grandeur que la course de réglage (s) pour régler la géométrie de turbine variable (4) entre la position initiale d'entraînement (A_{T,A}) et le réglage de freinage doux (A_{T,w}).

6. Procédé de freinage par frein moteur selon l'une des revendications 1 à 5, **caractérisé en ce que** la géométrie de turbine variable (4) peut être réglée manuellement entre le réglage de freinage dur et doux (A_{T,h}, A_{T,w}).

7. Procédé de freinage par frein moteur selon l'une des revendications 1 à 6, **caractérisé en ce que** la géométrie de turbine variable (4) peut être réglée automatiquement entre le réglage de freinage dur et doux (A_{T,h}, A_{T,w}), en fonction de grandeurs d'état du moteur et/ou de grandeurs de fonctionnement.

8. Procédé de freinage par frein moteur selon la revendication 7, **caractérisé en ce que** pour régler la géométrie de turbine variable (4), on relève la pente ou la déclivité de la route ou chaussée.

9. Procédé de freinage par frein moteur selon la revendication 7 ou 8, **caractérisé en ce que** pour régler la géométrie de turbine variable (4), on relève la poussée agissant sur le véhicule.

10. Procédé de freinage par frein moteur selon l'une des revendications 7 à 9, **caractérisé en ce que** pour régler la géométrie de turbine variable (4), on relève la décélération du véhicule.

11. Procédé de freinage par frein moteur selon l'une des revendications 7 à 10, **caractérisé en ce que** pour régler la géométrie de turbine variable (4), on relève la température des freins de roues.

12. Procédé de freinage par frein moteur selon l'une des revendications 1 à 11, **caractérisé en ce que** l'on utilise en tant que géométrie de turbine variable (4), un aubage directeur (14) à aubes directrices (15) pouvant être tournées.

13. Procédé de freinage par frein moteur selon l'une des revendications 1 à 12, **caractérisé en ce que** l'on détermine un facteur de turbo-freinage TBF relatif au fonctionnement en frein moteur pour une puissance de freinage maximale (P_{Br,max}) du moteur à combustion interne, selon la relation suivante${\text{TBF = A}}_{\text{T,h}} {\text{* D}}_{\text{T}} {\text{/V}}_{\text{H}}$ à partir des paramètres
A_{T,h} réglage de freinage dur (section d'écoulement libre dans le parcours des gaz d'échappement vers la turbine en cas de puissance de freinage maximale)
D_{T} diamètre d'entrée de la roue de turbine
V_{H} cylindrée du moteur à combustion interne,
le facteur de turbo-freinage TBF étant inférieur à 0.005 (5 ‰) pour les véhicules utilitaires, et inférieur à 0.002 (2 ‰) pour les voitures de tourisme et les motos.

14. Procédé de freinage par frein moteur selon la revendication 13, **caractérisé en ce que** le facteur de turbo-freinage TBF est inférieur à 0.0005 (0.5 ‰).

15. Procédé de freinage par frein moteur selon l'une des revendications 1 à 14, **caractérisé en ce que** pour un frein moteur activé, on fait fonctionner les soupapes d'échappement des cylindres avec la commande de mouvement des gaz des soupapes, prévue pour le fonctionnement d'entraînement avec allumage.
